# EUROPÄISCHE PATENTSCHRIFT

(11) **EP 0 737 784 B1**
(45) Veröffentlichungstag und Bekanntmachung des Hinweises auf die Patenterteilung: **15.07.1998**
(21) Anmeldenummer: 96810184.0
(22) Anmeldetag: 22.03.1996
(51) Int. Cl.: E03D 1/14

(54) **Ablaufventil für einen Spülkasten**
Flush valve for a flush cistern
Soupage d'évacuation d'un réservoir de chasse d'eau

(30) Priorität: 12.04.1995 CH 1064/95
(43) Veröffentlichungstag der Anmeldung: 16.10.1996
(73) Patentinhaber: GEBERIT TECHNIK AG, CH-8645 Jona (CH)
(72) Erfinder: Marty, Matthias, 8645 Jona (CH)
(74) Vertreter: Groner, Manfred

(56) Entgegenhaltungen:
- EP-A- 0 268 381
- DE-U- 9 110 092
- DE-U- 9 311 189
- US-A- 2 021 813

## Beschreibung

Die Erfindung betrifft ein Ablaufventil für einen Spülkasten, insbesondere WC-Spülkasten, mit einem am Spülkastenboden zu befestigenden Gehäuse, in dem ein Schwimmer mit einer unten offenen Luftkammer angeordnet ist, welcher Schwimmer an einem im Gehäuse anhebbar gelagerten Schliessorgan angebracht ist und eine obere Deckenwandung sowie eine Seitenwandung aufweist. Ein derartiges Ablaufventil ist aus der DE-U-93 11 189 bekannt.

Ablaufventile dieser Art sind seit langem bekannt. Bei diesen ist der Auftrieb des Schwimmers nach einer Spülauslösung durch die in einer Luftkammer des Schwimmers vorhandene Luft gewährleistet. Solche Ablaufventile können so ausgebildet sein, dass eine vorzeitige Unterbrechung der Spülung möglich ist. Ebenfalls sind Ablaufventile bekannt, die eine sogenannte Zweistufenspülung erlauben. Bei der Betätigung einer Taste wird dann selbsttätig der Spülkasten vollständig entleert. Bei der Betätigung einer anderen Taste wird ebenfalls selbsttätig nur ein Teil der im Spülkasten vorhandenen Spülwassermenge, beispielsweise 6 Liter abgegeben. Die Praxis hat gezeigt, dass eine solche Zweistufenspülung mit genau eingestellten Spülwassermengen einer vom Benutzer selbst zu bestimmenden Spülunterbrechung überlegen ist. Bei der Zweistufenspülung ist eine optimale Einsparung an Spülwasser dann möglich, wenn die kleine Spülwassermenge bei kleinen Spülungen immer exakt gleich ist.

Der Erfinder hat nun durch aufwendige Untersuchungen festgestellt, dass bei kleinen Spülungen bei Verwendung gattungsgemässer Ablaufventile aus dem Schwimmer Luft entweichen und dadurch Wasser von unten in den Schwimmer gelangen kann. Demzufolge kann sich der Auftrieb des Schwimmers und dadurch die Spülwassermenge unkontrolliert ändern. Die Folge davon ist, dass bei den kleinen Spülungen entweder zuviel oder zuwenig Wasser abgegeben wird. Der Erfinder hat sich nun die Aufgabe gestellt, ein Ablaufventil der genannten Gattung zu schaffen, das bei kleinen Spülungen genauer arbeitet und das dennoch nicht wesentlich aufwendiger und teurer in der Herstellung ist.

Die Aufgabe ist bei einem gattungsgemässen Ablaufventil dadurch gelöst, dass die Seitenwandung der Luftkammer in einem durch das Volumen der Luft bestimmten Abstand zur Dekkenwandung wenigstens eine Entlüftungsöffnung aufweist derart, daß bei gefülltem Spülkasten unterhalb der Entlüftungsöffnung eine Wasserschicht besteht, die verhindert, daß bei einer kleinen Spülung aus dem Schwimmer Luft abgesogen werden kann. Die Lösung ist überraschend einfach und dennoch funktionssicher. Beim erfindungsgemässen Ablaufventil wird nach jeder Spülung der Schwimmer von unten genau bis zur Entlüftungsöffnung mit Wasser gefüllt. Das Niveau des im Schwimmer vorhandenen Wassers und damit das Volumen der Luftkammer ist damit immer genau bestimmt. Entsprechend ist der Auftrieb des Schwimmers immer gleich. Die Entlüftungsöffnung kann beispielsweise durch eine kleine Bohrung realisiert werden, was keine nennenswerten Kosten verursacht. Die im Schwimmer unterhalb der Entlüftungsöffnung vorhandene Wasserschicht verhindert, dass bei einer kleinen Spülung aus dem Schwimmer Luft entweichen kann.

Weitere vorteilhafte Merkmale ergeben sich aus den abhängigen Patentansprüchen, der nachfolgenden Beschreibung sowie der Zeichnung.

Ein Ausführungsbeispiel der Erfindung wird anhand der einzigen Figur, die in schematischer Darstellung einen Schnitt durch ein erfindugsgemässes Ablaufventil zeigt, näher erläutert.

Das gezeigte Ablaufventil 5 ist in bekannter Weise in einem Spülkasten 1 über einer Ablauföffnung 3 am Spülkastenboden 2 lösbar befestigt. In einem Ventilgehäuse 6 ist ein Ventilrohr 4 mit einem an diesem fest angebrachten Schwimmer 7 anhebbar gelagert. Im gezeigten Ruhezustand ist die Oeffnung 3 durch einen Ventilteller 13 des Ventilrohres 4 verschlossen. Wird das Ventilrohr 4 mittels einer an sich bekannten Betätigungsvorrichtung 14 angehoben, so wird die Ablauföffnung 3 geöffnet und Spülwasser 17 kann durch Fenster 19 des Gehäuses 6 durch die Oeffnung 3 in eine hier nicht gezeigte WC-Schüssel abfliessen. Das Ventilrohr 4 wird durch den Auftrieb einer Luftkammer 16 im Gehäuse 6 schwebend gehalten, bis die gewünschte Spülwassermenge abgegeben ist.

Zum Auslösen einer kleinen Spülwassermenge ist in bekannter Weise am Ventilrohr 4 ein Schliessgewicht 15 angeordnet, das bei einer kleinen Spülung das Ventilrohr 4 belastet und vorzeitig in die Schliessstellung bringt. Bei einer solchen kleinen Spülung wird das Wasserniveau A des vollständig gefüllten Spülkastens bis zum Niveau B abgesenkt. Im Spülkasten verbleibt nach einer kleinen Spülung eine Restwassermenge von beispielsweise 3 Liter. Bei einer grossen Spülung wird das Ventilrohr 4 durch das Schliessgewicht 15 nicht belastet und dieses verbleibt somit bis zur vollständigen Entleerung des Spülkastens 1 angehoben.

Der Schwimmer 7 hat die Form eines umgekehrtes Bechers und besitzt eine Deckenwandung 8 sowie eine etwa zylinderförmige Seitenwandung 9. Im unteren Bereich der Seitenwandung 9 sind in einem bestimmten Abstand zur Deckenwandung 8 eine oder mehrere Entlüftungsöffnungen 10 angebracht. Diese Oeffnungen 10 sind vergleichsweise klein und besitzen vorzugsweise einen Durchmesser von wenigen Millimetern, beispielsweise 2 mm. Die Oeffnungen 10 können auch schmale Schlitze sein oder andere Formen aufweisen. Wie die Zeichnung zeigt, besitzt der Schwimmer 7 unterhalb der Entlüftungsöffnungen 10 eine ebenfalls zylindrische Schürze 11. Diese reicht bis zum unteren Rand 12, welcher die untere Oeffnung des Schwimmers 7 definiert.

In der Ruhestellung befindet sich im Schwimmer 7 eine Wassermenge 18, deren Niveau C durch die Entlüftungsöffnungen 10 bestimmt ist. Diese Schürze 11 ist so dimensioniert, dass bei einer kleinen Spülung keine Luft aus der Kammer 16 des Schwimmers 7 abgesogen werden kann. Die Höhe der Schürze 11 beträgt beispielsweise 2 cm. Genaue Werte können in praktischen Versuchen ohne weiteres ermittelt werden.

Die Entlüftungsöffnungen 10 sind so dimensioniert, dass aus diesen bei kurzzeitigem Schliessen während einer kleinen Spülung keine Luft entweichen kann. Dies ist bei einer Bohrung mit einem Durchmesser von beispielsweise 2 bis 5 mm gewährleistet. Die Entlüftungsöffnungen 10 müssen wenigstens so gross sein, dass nach einer grossen Spülung die Luft im Bereich der Schürze 11 durch diese OeTfnungen 10 entweichen kann und damit das Wasser 18 in den Schwimmer 7 von unten eindringen kann.

## Patentansprüche

1. Ablaufventil für einen Spülkasten, insbesondere WC-Spülkasten (1), mit einem am Spülkastenboden (2) zu befestigenden Gehäuse (6), in dem ein Schwimmer (7) mit einer unten offenen Luftkammer (16) angeordnet ist, welcher Schwimmer (7) an einem im Gehäuse (6) anhebbar gelagerten Schliessorgan (4) angebracht ist und eine obere Deckenwandung (8) und eine Seitenwandung (9) aufweist, dadurch gekennzeichnet, dass die Seitenwandung (9) in einem durch das Volumen der Luft bestimmten Abstand zur Deckenwandung (8) wenigstens eine Entlüftungsöffnung (10) aufweist, derart, dass bei gefülltem Spülkasten unterhalb der Entlüftungsöffnung (10) eine Wasserschicht (18) besteht, die verhindert, dass bei einer kleinen Spülung aus dem Schwimmer (7) Luft abgesogen werden kann.

2. Ablaufventil nach Anspruch 1, dadurch gekennzeichnet, dass unterhalb der Entlüftungsöffnung (10) an der Seitenwandung (9) eine Schürze (11) angeordnet ist.

3. Ablaufventil nach Anspruch 1 oder 2, dadurch gekennzeichnet, dass die Entlüftungsöffnung (10) so dimensioniert ist, dass nach einer grossen Spülung im wesentlichen während der Zeitdauer der Nachfüllung des Spülkastens (1) bis zu dieser Oeffnung (10) die Luft im Schwimmer (7) entweichen kann.

4. Ablaufventil nach einem der Ansprüche 1 bis 3, dadurch gekennzeichnet, dass die Entlüftungsöffnung (10) so dimensioniert ist, dass bei einem kurzzeitigen Schliessen des Ablaufventils (5) während einer kleinen Spülung aus dieser Oeffnung (10) im wesentlichen keine Luft entweichen kann.

5. Ablaufventil nach einem der Ansprüche 1 bis 3, dadurch gekennzeichnet, dass es Mittel (15) zur selbsttätigen Spülunterbrechung aufweist.

6. Ablaufventil nach einem der Ansprüche 1 bis 5, dadurch gekennzeichnet, dass der Schwimmer (7) becherförmig ausgebildet ist.

7. Ablaufventil nach einem der Ansprüche 1 bis 6, dadurch gekennzeichnet, dass die Entlüftungsöffnungen (10) durch mehrere vergleichsweise kleine Bohrungen realisiert sind.

## Claims

1. A drain valve for a flush tank, in particular a toilet flush tank (1), with a valve housing (6) to be positioned at the flush tank bottom (2), in which housing (6) a float (7) with an air chamber (16) which is opened at the bottom is positioned, which float (7) is attached to a closing means (4) raisably attached to a valve housing (6) and has an upper cover wall (8) and a side wall (9), characterized in that the side wall (9) disposes of at least one vent opening (10) spaced by a buoyancy distance from the cover wall (8), so that, when the flush tank (1) is full, an amount of water (18) is formed preventing air in said float from escaping during activation of a small flushing means.

2. Drain valve according to claim 1 characterized in that an apron (11) is arranged on the side wall (9) below the vent opening (10).

3. Drain valve according to claim 1 or 2 characterized in that the vent opening (10) is dimensioned in such a way that after a large flushing the air in the float (7) can escape within the period in which the flush tank (1) is refilled until said opening (10).

4. Drain valve according to any of claims 1 to 3 characterized in that the vent opening (10) is dimensioned in such a way that upon short closing of the drain valve (5) substantially no air can escape from said vent opening (10) during activation of a small flushing means.

5. Drain valve according to any of claims 1 to 3 characterized in that it disposes of means (15) for automatically interrupting the flushing action.

6. Drain valve according to any of claims 1 to 5 characterized in that the float (7) has the form of a cup.

7. Drain valve according to any of claims 1 to 6 characterized in that the vent openings (10) are relatively small bores.

## Revendications

1. Soupape d'évacuation pour un réservoir de chasse, notamment un réservoir de chasse d'eau de W.C. (1), comportant un boîtier (6) devant être fixé sur le fond (2) du réservoir de chasse et dans lequel est disposé un flotteur (7) comportant une chambre à air (16) ouverte vers le bas, lequel flotteur (7) est disposé sur un organe de fermeture (4) monté de manière à pouvoir être soulevé dans le boîtier (6) et possède une paroi formant couvercle de couvercle (8) et une paroi latérale (9), caractérisée en ce que la paroi latérale (9) possède, à une distance par rapport à la paroi formant couvercle (8), qui est déterminée par le volume de l'air, au moins une ouverture de désaération (10) de sorte que, lorsque le réservoir de chasse est rempli, il existe au-dessous de l'ouverture de désaération (10) une couche d'eau (18) qui empêche que, lors d'une opération de chasse de faible volume, de l'air puisse être aspiré à partir du flotteur (7).

2. Soupape d'évacuation selon la revendication 1, caractérisée en ce qu'elle comporte un élément en forme de jupe (11) au niveau de la paroi latérale (9).

3. Soupape d'évacuation selon la revendication 1 ou 2, caractérisée en ce que l'ouverture de désaération (10) est dimensionnée de telle sorte que l'air situé dans le flotteur (7) peut s'évacuer après une opération de chasse importante, essentiellement pendant la durée du nouveau remplissage du réservoir de chasse (1) jusqu'à cette ouverture (10).

4. Soupape d'évacuation selon l'une des revendications 1 à 3, caractérisée en ce que l'ouverture de désaération (10) est dimensionnée de telle sorte que, dans le cas d'une fermeture de brève durée de la soupape d'évacuation (5), essentiellement aucun air ne peut s'évacuer lors d'une opération de chasse de faible volume, à partir de cette ouverture (10).

5. Soupape d'évacuation selon l'une des revendications 1 à 3, caractérisée en ce qu'elle comporte des moyens (15) pour interrompre automatiquement l'opération de chasse.

6. Soupape d'évacuation selon l'une des revendications 1 à 5, caractérisée en ce que le flotteur (7) est agencé en forme de pot.

7. Soupape d'évacuation selon l'une des revendications 1 à 6, caractérisée en ce que les ouvertures de désaération (10) sont formées par plusieurs perçages comparativement petits.
